# DEMANDE DE BREVET EUROPEEN

(11) **EP 0 507 654 A1**
(43) Date de publication de la demande: **07.10.1992**
(21) Numéro de dépôt: 92400832.9
(22) Date de dépôt: 26.03.1992
(51) Int. Cl.: H02G 11/02

(54) **Socle de prise de courant à tambour rotatif d'enroulement de câble**

(30) Priorité: 26.03.1991 FR 9103648
(71) Demandeur: Berte, Jacques, F-95680 Montlignon (FR)
(72) Inventeur: Berte, Jacques, F-95680 Montlignon (FR)
(74) Mandataire: Chambon, Gérard

(57) **Abrégé**

L'invention concerne un socle de prise de courant à tambour rotatif d'enroulement de câble.

Le socle selon l'invention est remarquable en ce qu'il comporte un support (1) dans lequel est monté de manière rotative, un tambour (4) d'enroulement qui est pourvu d'un logement (7) à contacts électriques formant prise de courant pour une fiche (8) à câble souple (11) et dénommée ci-après logement de fiche, ledit support étant en outre pourvu de contacts électriques fixes (15a,15b,15c) prévus pour être connectés ou connectables à une source de courant et pour coopérer avec des contacts tournants à friction qui sont aménagés sur le tambour et qui sont connectés aux contacts du logement (7) de fiche de telle sorte que le câble souple (11) de la fiche (8) peut s'enrouler sur ledit tambour et être alimenté électriquement par la source de courant via les contacts fixes du support, les contacts tournants du tambour et les contacts du logement de fiche. De préférence, le tambour (4) comporte une partie (4′) munie du logement (7) de fiche qui est séparée par une paroi radiale (5) d'une autre partie (4˝) destinée à l'enroulement du câble (11).

## Description

Socle de prise de courant à tambour rotatif d'enroulement de câble.

L'invention concerne un socle de prise de courant à tambour rotatif d'enroulement pour le câble souple d'une fiche.

On connaît les prolongateurs constitués d'un boîtier dans lequel s'enroule autour d'un tambour rotatif un câble souple dont l'extrémité libre est pourvue d'une fiche, tandis que l'autre extrémité du câble est connectée à au moins une prise de courant accessible de l'extérieur. La prise de courant est entraînée en rotation en même temps que le tambour.

La fiche est destinée à être connectée à une source d'alimentation électrique et on peut ainsi régler une longueur voulue du câble, la prise rotative de courant étant prévue pour recevoir la fiche d'un appareil.

Toutefois, on comprend que le réglage de la longueur du câble ne peut plus s'effectuer en cours d'utilisation de l'appareil à cause de la rotation de la prise et en outre, on dispose toujours au moins de la longueur dudit câble. Or, le câble de l'appareil lui-même peut être gênant dans certains cas.

Par exemple, au cours de l'utilisation d'un outil électrique à proximité de la source de courant, il peut être avantageux de pouvoir réduire à volonté la longueur du câble de l'outil et de préférence automatiquement. En outre, si l'appareil ou l'outil est destiné à être rangé à proximité, temporairement ou non, on peut souhaiter disposer d'une zone de rangement ou de stockage pour le câble.

Dans le cas d'un chariot atelier pourvu de plusieurs prises de courant destinées à permettre d'utiliser plusieurs appareils dans un même lieu, non seulement des longueurs excessives de câbles sont gênantes, mais encore après chaque utilisation, on aimerait pouvoir stocker et ranger aisément le câble de l'appareil concerné.

C'est en partie la raison pour laquelle, l'inventeur a imaginé un socle de prise de courant qui est remarquable en ce qu'il comporte un support dans lequel est monté de manière rotative, un tambour d'enroulement qui est pourvu d'un logement à contacts électriques formant prise de courant pour une fiche à câble souple et dénommée ci-après logement de fiche, ledit support étant en outre pourvu de contacts électriques fixes prévus pour être connectés ou connectables à une source de courant et pour coopérer avec des contacts tournants à friction qui sont aménagés sur le tambour et qui sont connectés aux contacts du logement de fiche de telle sorte que le câble souple de la fiche peut s'enrouler sur ledit tambour et être alimenté électriquement par la source de courant via les contacts fixes du support, les contacts tournants du tambour et les contacts du logement de fiche.

Un tel dispositif qui permet notamment le rangement du câble d'un appareil a donc une fonction différente de celle du prolongateur précité.

De préférence, le logement de fiche est constitué par un puits ménagé radialement dans le tambour.

Selon un mode de réalisation avantageux mais non obligatoire, le tambour comporte une partie munie du logement de fiche qui est séparée par une paroi radiale d'une autre partie destinée à l'enroulement du câble.

Selon une possibilité, les contacts fixes du support sont constitués par des bagues conductrices aménagées sur ledit support, coaxialement à l'axe géométrique de rotation dudit tambour, tandis que les contacts à friction du tambour sont constitués par des barrettes conductrices et élastiques disposées pour venir frotter sur lesdites bagues.

Avantageusement, le tambour est pourvu d'au moins un moyen élastique de rappel de façon à assurer un enroulement automatique du câble.

Un mode de réalisation particulier est remarquable en ce qu'il comporte un guide-câble monté sur le support de façon pivotante et qui est pourvu d'un patin de freinage aménagé pour pouvoir venir frotter sur une partie du tambour ou une partie solidaire de celui-ci dans une certaine position dudit guide de façon à freiner ainsi la rotation du tambour.

De préférence dans ce cas, le guide-câble a la forme d'un étrier qui vient en prise sur le support de part et d'autre du tambour tandis qu'il porte au moins un patin de freinage d'un côté et qu'il est monté pivotant autour d'un axe excentré par rappport à l'axe géométrique de rotation du tambour de telle sorte que le pivotement dudit guide positionne ledit patin en position de frottement ou non.

Un mode de réalisation pourvu d'un moyen élastique et d'un patin de freinage comme précisé ci-avant, est en outre remarquable en ce que le tambour est pourvu de deux flasques munis de paliers ou respectivement de parties d'axe pour des parties d'axe ou respectivement des paliers ménagés sur le support, tandis que l'un des flasques comporte le moyen élastique de rappel sous forme d'un ressort spiral en prise par l'une de ses extrémités avec ledit flasque et par son autre extrémité avec une partie du support et que l'autre flasque sert de surface de frottement pour ledit patin.

Dans tous les cas on peut prévoir que le fond du logement de fiche comporte un compartiment pour des boîtiers amovibles à contacts de manière à permettre une adaptation à plusieurs types de fiche.

Comme déjà dit, un socle selon l'invention peut être remarquable en ce qu'il est destiné à équiper un chariot atelier, le support étant prévu pour être fixé sur ledit chariot tandis que les contacts du logement de fiche sont connectés à un câble d'alimentation électrique du chariot.

Toutefois, on comprendra que cette application n'est évidemment pas la seule. On peut, par exemple, équiper un atelier fixe ou encore un salon de coiffure qui dispose d'une batterie d'appareils tels que sèche cheveux ou autres, etc.

L'invention sera bien comprise et d'autres particularités apparaîtront à la lecture de la description qui va suivre et qui se réfère aux dessins annexés dans lesquels:
- la figure 1 est une vue en éclaté et en perspective d'un dispositif selon l'invention,
- la figure 2 est une vue en plan du dispositif de la figure 1,
- la figure 3 est une coupe selon III-III des figures 2, 4 et 5,
- les figures 4 et 5 montrent en élévation latérale respectivement de chaque côté, le dispositif des figures 1 à 3,
- la figure 6 est une vue qui correspond à la figure 2, mais montrant un autre mode de réalisation à une autre échelle,
- la figure 7 est une coupe selon VII-VII de la figure 6,
- la figure 8 montre un chariot atelier équipé de dispositifs selon l'invention, à titre d'illustration d'une application possible.

Sur les figures 1 à 5, on peut voir un dispositif selon l'invention comportant un support 1 formé de deux joues latérales 1a, 1b, munies chacune d'une partie d'axe 2a, 2b.

Chaque partie d'axe 2a, 2b est destinée à se loger dans un palier correspondant 3a, 3b d'un tambour 4 monté ainsi rotatif dans ledit support 1.

Le tambour 4 est dans cet exemple constitué de deux demi-coquilles 4a, 4b (figure 1) séparées selon un plan diamétral et assemblées par exemple par des ergots et logements conjugués. Le tambour 4 qui est en outre divisé en deux parties 4′, 4˝ séparées entre-elles par une paroi radiale 5, comporte deux flasques latéraux 6a, 6b qui sont pourvus en leur centre d'au moins une partie des paliers précités 3a, 3b et qui sont munis chacun d'une couronne périphérique comme le montrent les dessins.

La partie 4′ du tambour 4, qui n'est pas nécessairement cylindrique comme le montrent les figures 1 et 3, comporte un puits radial formant un logement 7 pour une fiche schématisée en 8 à la figure 3.

Le logement 7 qui s'étend ici au-delà de l'axe longitudinal du tambour comporte à sa base un compartiment 9 pour un bottier amovible 10 à contacts femelles (figures 1 et 3).

Le compartiment 9 peut recevoir divers boîtiers 10 de telle sorte que l'on peut ainsi adapter la nature de ses contacts selon le courant et la structure de la fiche 8 à utiliser.

Pour permettre d'introduire et de retirer facilement le boîtier 10, il suffit, par exemple, que le logement 9 s'ouvre latéralement dans le flasque correspondant 6a.

Au contraire, la partie 4˝ du tambour 4 est cylindrique et elle est destinée au bobinage du câble souple 11 de la fiche 8 (figures 2 et 3), lequel câble passe par une échancrure 12 de la paroi radiale 5 qui est en outre pourvue d'une plaquette 13 de guidage (figures 1 et 3).

Comme le montrent plus particulièrement les figures 1 et 3, la partie d'axe 2b se prolonge par une broche 14 qui est pourvue de bagues conductrices 15a, 15b, 15c connectées par des fils à un câble d'alimentation 16 (figure 3).

En regard de chaque bague conductrice 15a, 15b, 15c est prévu un contact antagoniste à friction sous forme de barrettes 16a, 16b, 16c (figure 1, mais non représentées sur la figure 3). Les barrettes 16a, 16b, 16c sont fixées par leurs extrémités dans la zone pleine centrale de la partie 4˝ du tambour 4, dans laquelle s'introduit la broche 14, des paliers de rotation étant prévus pour les surfaces libres ménagées entre les bagues. Les parties centrales des barrettes 16a, 16b et 16c sont destinées à frotter sous pression élastique sur les bagues correspondantes 15a, 15b, 15c, tandis que l'une des extrémités de chaque barrette est connectée électriquement, par exemple par un fil conducteur 17, à un plot de contact 18 (figure 3) prévu sur le boîtier 10, lequel plot 18 est évidemment connecté au contact correspondant dudit boîtier accessible par le contact conjugué de la fiche 8.

Dans l'exemple représenté, on a prévu trois contacts pour un courant biphasé avec prise de terre, mais il est clair que cette disposition est arbitraire et elle est donnée seulement à titre d'exemple.

Par ailleurs, comme le montrent les figures 1, 2, 3 et 5, le flasque 6b comporte un ressort spiral 19 fixé par ses extrémités, d'une part en 20 sur la partie d'axe 2b et d'autre part, par son autre extrémité en 21 sur la couronne du flasque lui-même de telle sorte qu'une rotation forcée du tambour entraîne un enroulement du ressort qui sollicitera ledit tambour en rotation inverse.

En outre, on peut voir sur les figures 1, 2 et 4, 5, un guide-câble 22 en forme générale d'étrier pourvu d'un anneau ouvert 23 pour le passage du câble 11 (voir en particulier la figure 2) et des extrémités en retour d'équerre 24a, 24b destinées à venir se loger dans des trous correspondants ménagés sur les joues 1a et 1b du support tel que le trou 25 représenté sur la joue 1a dudit support, montré sur la figure 1. Ledit guide-câble 22 est ainsi monté pivotant sur le support 1.

Le guide-câble 22 est en outre pourvu d'un patin de freinage 26 destiné à venir frotter sur la couronne périphérique du flasque 6a comme le montrent plus particulièrement les figures 1, 2 et 4.

Plus particulièrement sur les figures 4 et 5, on peut constater que le guide-câble 22 est monté pivotant autour d'un axe excentré vers les couronnes périphériques des flasques par rapport à l'axe géométrique de rotation du tambour. De la sorte, on comprend que selon la position angulaire du guide-câble 22, le patin 26 frottera ou non sur le flasque 6a pour freiner ou non le tambour.

Comme déjà dit, le câble 16 (figures 2 et 3) est destiné à être connecté classiquement à une source de courant tandis que le câble souple 11 de la fiche 8 est, par exemple, connecté directement à un appareil électrique ou comporte à son extrémité libre une prise mobile destinée à être connectée audit appareil.

Avant le branchement de la fiche, comme représenté sur la figure 3, l'ensemble du tambour est tourné sur plusieurs tours pour enrouler le ressort 19 tandis que le câble 11 passe sous la plaquette de guidage 13 et dans l'anneau 23 du guide-câble 22.

De la sorte, en soulevant le câble 11 et donc le guide-câble 22, on libère le patin 26 et le tambour 4 est entraîné en rotation par le ressort 19, assurant ainsi l'enroulement dudit câble dans la partie appropriée 4˝ dudit tambour, partie limitée latéralement par la paroi 5 et le flasque 6b.

L'enroulement est donc automatique, de même que le déroulement s'effectue par une simple traction sur le câble, tandis que le poids du guide-câble 22 et/ou du câble lui-même, assurent un freinage automatique dès que l'on n'exerce plus aucune force sur le câble.

On comprend que quelle que soit la position angulaire du tambour, la fiche est alimentée par le câble 16 via les bagues de contacts 15a, 15b, 15c, les barrettes 16a, 16b, 16c, les contacts intermédiaires 18, les contacts du boîtier amovible 10 et les propres contacts de ladite fiche.

Il est clair toutefois que le mode de réalisation qui vient d'être décrit est donné à titre d'exemple et les figures 6 et 7 montrent un autre mode de réalisation possible.

Dans le mode de réalisation des figures 6 et 7, on possède un support 1′ dans lequel est monté en rotation un tambour 4′′′ en une seule pièce, servant à la fois de tambour d'enroulement et de logement 7′ de fiche.

Dans cet exemple, on constate en outre que c'est le support 1′ qui constitue deux paliers 2′a, 2′b pour deux parties d'axe 3′a, 3′b disposées sur les deux flasques 6′a, 6′b du tambour, mais le résultat est évidemment le même (montage rotatif dudit tambour).

On trouve un cylindre 14′ à bagues de contact, les contacts de friction antagonistes étant, par exemple, sous forme de languettes telle que la languette 16′ (figure 7). On constate ici que les bagues sont solidaires ou fixées au tambour contrairement au mode de réalisation décrit à propos des figures 1 à 5.

On retrouve bien sûr un ressort spiral 19′ et un guide-câble 22′ de forme naturellement différente pourvu d'un patin de freinage 26′.

La figure 8 montre une application de l'invention à un chariot atelier (application non limitative comme déjà dit).

Le chariot atelier 27 représenté comporte divers accessoires non détaillés ci-après et en particulier deux dispositifs 28, 29 selon l'invention (un nombre plus important est évidemment possible).

On comprend que le chariot 27 est prévu pour être déplacé sur son lieu d'utilisation et l'on peut évidemment avoir besoin de divers outils électriques (perçeuses, visseuse, ...) d'où l'intérêt des dispositifs 28 et 29 qui permettent un rangement efficace des câbles.

Les dispositifs 28 et 29 sont, par exemple, vissés par leurs supports, tandis que leurs câbles d'alimentation sont connectés à un câble unique du chariot tel que le câble 30.

On comprend, grâce notamment au dernier mode de réalisation décrit, que de nombreuses variantes sont imaginables, par exemple, dans la structure du tambour, des contacts, le nombre des patins de freinage, des ressorts de rappel, etc.

## Revendications

**1)** Socle de prise de courant, caractérisé en ce qu'il comporte un support (1) dans lequel est monté de manière rotative, un tambour (4) d'enroulement qui est pourvu d'un logement (7) à contacts électriques formant prise de courant pour une fiche (8) à câble souple (11) et dénommée ci-après logement de fiche, ledit support étant en outre pourvu de contacts électriques fixes (15a,15b,15c) prévus pour être connectés ou connectables à une source de courant et pour coopérer avec des contacts tournants à friction (16a,16b,16c) qui sont aménagés sur le tambour et qui sont connectés aux contacts du logement (7) de fiche de telle sorte que le câble souple (11) de la fiche (8) peut s'enrouler sur ledit tambour et être alimenté électriquement par la source de courant via les contacts fixes du support, les contacts tournants du tambour et les contacts du logement de fiche.

**2)** Socle de prise de courant selon la revendication 1, caractérisé en ce que le logement (7) de fiche est constitué par un puits ménagé radialement dans le tambour (4).

**3)** Socle de prise de courant selon l'une des revendications 1 et 2, caractérisé en ce que le tambour (4) comporte une partie (4′) munie du logement (7) de fiche qui est séparée par une paroi radiale (5) d'une autre partie (4˝) destinée à l'enroulement du câble (11).

**4)** Socle de prise de courant selon l'une des revendications 1 à 3, caractérisé en ce que les contacts fixes du support sont constitués par des bagues conductrices (15a,15b,15c) aménagées sur ledit support, coaxialement à l'axe géométrique de rotation dudit tambour, tandis que les contacts à friction du tambour sont constitués par des barrettes conductrices et élastiques (16a,16b,16c) disposées pour venir frotter sur lesdites bagues.

**5)** Socle de prise de courant selon l'une des revendications 1 à 4, caractérisé en ce que le tambour est pourvu d'au moins un moyen élastique (19) de rappel de façon à assurer un enroulement automatique du câble.

**6)** Socle de prise de courant selon l'une des revendications 1 à 5, caractérisé en ce qu'il comporte un guide-câble (22) monté sur le support (1) de façon pivotante et qui est pourvu d'un patin de freinage (26) aménagé pour pouvoir venir frotter sur une partie du tambour ou une partie solidaire de celui-ci dans une certaine position dudit guide (22) de façon à freiner ainsi la rotation du tambour.

**7)** Socle de prise de courant selon la revendication 6, caractérisé en ce que le guide-câble (22) a la forme d'un étrier qui vient en prise sur le support (1) de part et d'autre du tambour (4) tandis qu'il porte au moins un patin de freinage (26) d'un côté et qu'il est monté pivotant autour d'un axe excentré par rappport à l'axe géométrique de rotation du tambour de telle sorte que le pivotement dudit guide positionne ledit patin en position de frottement ou non.

**8)** Socle de prise de courant selon l'une des revendications 1 à 7 et pourvu d'un moyen élastique (19,19′) selon la revendication 5 et d'un patin de freinage (26,26′) selon l'une des revendications 6 et 7, caractérisé en ce que le tambour (4,4′′′) est pourvu de deux flasques (6a,6b - 6′a,6′b)) munis de paliers (3a,3b) ou respectivement de parties d'axe (3′a,3′b) pour des parties d'axe (2a,2b) ou respectivement des paliers (2′a,2′b) ménagés sur le support (1,1′), tandis que l'un des flasques (6b,6′b) comporte le moyen élastique de rappel sous forme d'un ressort spiral (19,19′) en prise par l'une de ses extrémités avec ledit flasque et par son autre extrémité avec une partie du support et que l'autre flasque (6a,6′a) sert de surface de frottement pour ledit patin (26,26′).

**9)** Socle de prise de courant selon l'une des revendications 1 à 8, caractérisé en ce que le fond du logement de fiche comporte un compartiment (9) pour des boîtiers amovibles (10) à contacts de manière à permettre une adaptation à plusieurs types de fiche.

**10)** Socle de prise de courant caractérisé en ce qu'il est destiné à équiper un chariot atelier (27), le support étant prévu pour être fixé sur ledit chariot tandis que les contacts du logement de fiche sont connectés à un câble (30) d'alimentation électrique du chariot.
